# EUROPÄISCHE PATENTSCHRIFT

(11) **EP 3 841 246 B1**
(45) Veröffentlichungstag und Bekanntmachung des Hinweises auf die Patenterteilung: **23.07.2025**
(21) Anmeldenummer: 19756362.0
(22) Anmeldetag: 21.08.2019
(51) Int. Cl.: D21D 5/02

(54) **VORRICHTUNG UND VERFAHREN ZUM FRAKTIONIEREN VON LÄNGLICHE PARTIKEL ENTHALTENDEN SUSPENSIONEN**
APPARATUS AND METHOD FOR FRACTIONATING SUSPENSIONS CONTAINING ELONGATED PARTICLES
ARRANGEMENT ET PROCÉDÉ DE FRACTIONNEMENT DE SUSPENSIONS CONTENANT DES PARTICULES ALLONGÉES

(30) Priorität: 22.08.2018 AT 2582018
(43) Veröffentlichungstag der Anmeldung: 30.06.2021
(73) Patentinhaber: Mondi AG, 1030 Wien (AT)
(72) Erfinder: SCHMID, Thomas, 8043 Graz (AT); RADL, Stefan, 8041 Graz (AT); REDLINGER-POHN, Jakob Dominik, 4802 Ebensee (AT)
(74) Vertreter: Cunow, Gerda
(86) Internationale Anmeldenummer: PCT/EP2019/072336
(87) Internationale Veröffentlichungsnummer: WO 2020/038979

(56) Entgegenhaltungen:
- REDLINGER-POHN JAKOB D ET AL: "Length-selective separation of cellulose fibres by hydrodynamic fractionation", CHEMICAL ENGINEERING RESEARCH AND DESIGN, vol. 126, 13 August 2017 (2017-08-13), pages 54 - 66, XP085203262, ISSN: 0263-8762, DOI: 10.1016/J.CHERD.2017.08.001

## Beschreibung

Partikel enthaltenden Suspension umfassend eine Mehrzahl von im Wesentlichen rohrförmigen Fraktionierungseinrichtungen sowie wenigstens einen mit einer Einlauföffnung jeder Fraktionierungseinrichtung verbindbaren Verteiler, wobei jede der im Wesentlichen rohrförmigen Fraktionierungseinrichtungen einen rohrförmigen wenigstens über einen Teil seiner Länge von einem ringförmigen Kanal umgebenen Durchflussbereich aufweist sowie ein Verfahren zum Fraktionieren von längliche Partikel enthaltenden Suspensionen, bei welchem die Suspension mittels eines Verteilers in eine im Wesentlichen rohrförmige Fraktionierungseinrichtung eingebracht wird, wobei bei einem Durchströmen des Durchflussbereichs der im Wesentlichen rohrförmigen Fraktionierungseinrichtung ein Netzwerk der in der Suspension enthaltenen Partikel, die von einem im Wesentlichen ringförmig ausgebildeten Bereich der Suspension mit verringerter Partikelkonzentration umgeben sind, ausgebildet wird, wobei zumindest ein Teil der Suspension, vorzugsweise der Teil mit verringerter Partikelkonzentration wenigstens teilweise in einen ringförmigen Kanal abgeleitet wird.

Fraktionierungsverfahren ebenso wie Vorrichtungen hierfür sind für verschiedene industrielle Produktionen von großer Bedeutung, z.B. für die Herstellung von Baumaterialien oder in der Zellstoff- und Papierindustrie. Insbesondere in der Papierindustrie wird in letzter Zeit immer mehr bereits gebrauchtes Papier rezykliert, um wertvolle Rohstoffe nicht zu verschwenden bzw. native Faserstoffe zu fraktionieren, um deren Eigenschaften zu verändern. Beispielsweise ist Altpapier jedoch von unterschiedlichster Herkunft und je nachdem, wofür das Papier ursprünglich verwendet wurde, ist auch die verwendete Faserfraktion im dem eingesetzten Papier unterschiedlich. Es ist daher erforderlich Fasern verschiedener Längen, die in Papier oder nativen Faserstoffen enthalten sind, entsprechend zu fraktionieren, um sie der jeweils gewünschten Verwertung zuführen zu können.

Auch bei der Herstellung von Verpackungsmaterialien ist eine Fraktionierung des Einsatzmaterials, welches Partikel, insbesondere Zellulosefasern unterschiedlicher Länge enthält, von wesentlicher Bedeutung, da Verpackungsmaterialien üblicherweise aus mehreren Schichten aus Kraftpapier und Alt-, Druckereipapier oder Schreibpapier bestehen. Auch das Abtrennen von Feinmaterialien bzw. von Fraktionen mit Fasern mit Längen, die kürzer als 200 µm sind, ist von steigender Bedeutung, da insbesondere diese Feinstoffe die Papierherstellung negativ beeinflussen können, da sie die Entwässerungsrate in der Papierherstellung erschweren bzw. verlangsamen.

Es besteht daher ein Bedürfnis nach einem Verfahren und einer Vorrichtung zur Fraktionierung von Suspensionen die Partikel unterschiedlicher Längen enthalten, wobei diese Fraktionierungsverfahren mehrere Anforderungen erfüllen müssen. Einerseits sollten sie energieeffizient sein und andererseits geringe Investitions- und Betriebskosten aufweisen, umweltverträglich sein, technisch zuverlässig sein und eine hohe Flexibilität der Anpassung an verschiedene Betriebsbedingungen besitzen.

Gegenwärtig werden Hydrozyklone in der Zellstoff- und Papierindustrie neben ihrer Funktion als Reinigungseinrichtungen auch als Fraktionierungseinrichtungen verwendet, wobei in dem Zyklon eine Trennung aufgrund der Unterschiede in der Absetzgeschwindigkeit der Teilchen erreicht wird. Insbesondere werden Zellstofffasern in Hydrozyklonen aufgrund ihrer Zellwandstärke getrennt, d.h. Hydrozyklone werden verwendet, um beispielsweise Frühholz von Spätholz zu trennen. Allerdings ist bei derartigen Verfahren die Fraktionierungseffizienz sehr stark von der Stoffdichte des Eintrags abhängig, wobei eine niedrige Stoffdichte des Eintrags in einer höheren Fraktionierungseffizienz resultiert.

Eine andere gegenwärtig bekannte Methode ist die Verwendung von sogenannten Drucksortierern, mit welchen das zu fraktionierende Material gesiebt wird, d.h. die Größe der Siebschlitze bzw. -löcher ist von größter Bedeutung. Weiterhin wird bei einem derartigen Verfahren bzw. einer derartigen Vorrichtung ein Druckimpuls, der ein Blockieren der Sieblöcher verhindern soll, durch einen Rotor aufgebaut. Die Rotorgeschwindigkeit hat bei einem derartigen Verfahren vor allem einen Einfluss auf den Energieverbrauch. Effizient arbeitende Drucksortierer für Fraktionierungszwecke bringen daher bedeutend höhere Energiekosten mit sich als Drucksortierer die für Sortier- oder Reinigungszwecke eingesetzt werden.

J.D. Redlinger-Pohn et al, Length-selective separation of cellulose fibres by hydrodynamic fractionation, Chem. Eng. Res. Des. 126 (2017) 54-66 haben bereits das Prinzip der spontanen hydrodynamischen Fraktionierung beschrieben. Bei der hydrodynamischen Fraktionierung wird ein Fasernetzwerk im Inneren eines Stromkanals ausgebildet, bei welchem eine Wandschicht des Stromkanals im Wesentlichen frei von länglichen Fasern bzw. Partikeln bleibt. Enthalten in dieser Zone sind höchstens ganz kurze Partikel oder Feinstoffe. Indem nun ein Teil der Suspension, nämlich jener, der sich entlang der Wandschicht ausbildet, aus dem Flusskanal entfernt wird, beispielsweise durch Anordnen eines Seitenkanals bzw. Zweigkanals wird eine Fraktionierung in einen Teil der Suspension, welcher längere Partikel enthält und eine Phase die überwiegend Flüssigkeit und beispielsweise nur Feinstoffe oder ganz kurze Partikel enthält, erreicht. Dieses Prinzip ist ähnlich der hydrodynamischen Filtration, welche insbesondere in Mikrofluidvorrichtungen angewandt wird, um beispielsweise nicht kugelförmige Zellen von kugelförmigen Teilchen abzutrennen. Dieses an sich stabil arbeitende Verfahren hat jedoch einige Nachteile. Das Abziehen des Flüssigkeitsstroms, der sich im Wandbereich des Stromkanals ausbildet, geschieht durch einen rückwärts gerichteten Kanal, bei nicht optimaler Wahl der Geometrie, welche zwischen dem Hauptstromkanal und dem rückwärts gerichteten Kanal ausgebildet ist, es zu einem Verlegen des rückwärts gerichteten Kanals kommt und eine intermittierende Spülung notwendig ist. Überdies wurde festgestellt, dass die Grenzfläche zwischen dem Inneren des Stromkanals gebildeten Netzwerks aus länglichen Partikeln und der Wandschicht sehr stark von der Reynolds-Zahl in dem Stromkanal abhängt. Bei niedrigen Reynolds-Zahlen bis Reynolds 1.500 wird eine scharfe Grenzfläche erreicht. Wenn die Reynolds-Zahl ansteigt wird die Dicke des am Rand des Stroms aus der partikelhaltigen Suspension gebildeten Ringstroms kleiner. Aufgrund der limitierten Reynoldszahl kann das Verfahren nicht wirtschaftlich eingesetzt werden. Ein weiterer Nachteil des bekannten Verfahrens ist, dass es im Wesentlichen für Mikrofluid-Anwendungen gedacht ist. Eine Vergrößerung einer derartigen Vorrichtung bis zu einem industriellen Maßstab, insbesondere eine Vervielfachung der Durchfluss- bzw. Stromkanäle ebenso wie eine Erhöhung des Gehalts an länglichen Partikeln in der Suspension wurde nicht für möglich gehalten, obwohl das Verfahren eine Mehrzahl von Vorteilen gegenüber anderen bekannten Verfahren, wie insbesondere einen extrem niedrigen Energieverbrauch aufweist, da keinerlei rotierende Teile zur Fraktionierung notwendig sind.

Die vorliegende Erfindung zielt nun darauf ab, das hydrodynamische Fraktionierungsverfahren sowie eine dafür geeignete Vorrichtung soweit zu verbessern, dass sie einerseits industriell anwendbar wird und auch für Ströme mit Reynolds-Zahlen über 10.000 geeignet ist und überdies Suspensionen eingesetzt werden können, welche einen hohen Gehalt an Partikeln unterschiedlicher Länge aufweisen.

Zur Lösung dieser Aufgabe ist die erfindungsgemäße Vorrichtung im Wesentlichen dadurch gekennzeichnet, dass ein von einer Einlauföffnung abgewandtes Ende des Durchflussbereichs ein im Wesentlichen konisches Verbindungsstück aufweist, welches konische Verbindungsstück eine gegenüber seinem Einlassende verjüngte, gegebenenfalls in ein Rohr mit vergrößertem Querschnitt mündende Austrittsöffnung besitzt sowie einen am Verbindungsstück angelenkten in dem ringförmigen Kanal mündenden Austritt, welcher in Strömungsrichtung einen in einem im Wesentlichen spitzen Winkel zwischen dem Durchflussbereich und dem ringförmigen Kanal mündenden Fraktionierungsschlitz aufweist, wobei der ringförmige Kanal in einer Sammelkammer mündet, dass gegebenenfalls an einer Austrittsöffnung von jedem Verteiler eine Fraktionierungseinrichtung oder ein weiterer Verteiler angelenkt ist und dass gegebenenfalls an der Austrittsöffnung von jeder Fraktionierungseinrichtung wenigstens eine weitere Fraktionierungseinrichtung gegebenenfalls unter Zwischenschaltung eines mit einer Spülöffnung versehen Zwischenstücks angeschlossen ist. Indem die Vorrichtung so ausgebildet ist, dass ein von einer Einlauföffnung abgewandtes Ende des Durchflussbereichs ein im Wesentlichen konisches Verbindungsstück aufweist, wird eine Fraktionierungsvorrichtung geschaffen, welche im Vergleich zu herkömmlichen Fraktionierungseinrichtungen keine scharfen Ecken bzw. Kanten aufweist, so dass ein Hängenbleiben bzw. Ansammeln von länglichen Partikeln bzw. Fasern, beispielsweise Zellulosefasern, an den Kanten nicht bzw. nur sehr schwer erfolgen kann und somit ein Verlegen des Eingangsbereichs in den ringförmigen Kanal hintangehalten werden kann. Indem, wie dies einer Weiterbildung der vorliegenden Erfindung entspricht, weiterhin das konische Verbindungsstück ein gegenüber seinem Einlassende verjüngte, gegebenenfalls mit einem Rohr mit vergrößertem Querschnitt mündende Austrittsöffnung aufweist, gelingt ein kurzzeitiges Aufbrechen des in der Suspension enthaltenen Fasernetzwerks, wodurch möglicherweise im Fasernetzwerk eingeschlossene Feinstoffe und Kurzfasern durch einen Durchmischungsprozess in den Randbereich des konischen Verbindungsstücks gelangen. Indem der Austrittsbereich so gestaltet ist, dass der ringförmige Kanal im Wesentlichen in einem spitzen Winkel zu dem Durchflussbereich der Fraktionierungseinrichtung angeordnet ist und durch die spezielle Konstruktion des Verbindungsstücks wird ein zuverlässiger Abtransport des Ringstroms, der nur eine geringe Menge an länglichen Partikeln bzw. keinerlei größeren Partikel darin aufweist, mit Sicherheit gewährleistet.

Indem weiterhin der ringförmige Kanal in einer Sammelkammer mündet, wird ein zuverlässiger Abtransport der Flüssigkeitscharge, welche lediglich Feinstoffe, d.h. längliche Partikel oder beliebig geformte Partikel mit einer Faserlänge von weniger als 200 µm und/oder der oben definierten Kurzfaserfraktion angehörige längliche Partikel, wie z.B. Partikel mit einer vorab definierten Faserlänge von z.B. weniger als 400 µm, 800 µm oder 1000 µm oder kürzer, welche auch als Feinstoffe bezeichnet werden, enthält, gewährleistet.

Unter länglichen Partikeln wird im vorliegenden Fall jedes Feststoffteilchen gemeint, das eine größere Längs- als Quererstreckung aufweist, wie z.B. Zellulosefasern, Kunststofffasern oder dgl.

Für eine industrielle Anwendung einer derartigen Vorrichtung ist es erforderlich, dass eine Mehrzahl von derartigen Fraktionierungseinrichtungen hintereinander angeordnet ist, in welchem Fall die Austrittsöffnung von jeder Fraktionierungseinrichtung mit wenigstens einer weiteren Fraktionierungseinrichtung, gegebenenfalls unter Zwischenschaltung eines mit einer Spülöffnung versehenen Zwischenstücks verbunden ist. Bei einer derartigen Ausbildung ist insbesondere die Spülöffnung dahingehend von Bedeutung, dass gegebenenfalls trotz der speziellen Geometrie der Vorrichtung zum Fraktionierung ausgebildete Klumpen aus länglichen Partikeln bzw. hängengebliebene längliche Partikel rasch durch Verdünnen der Suspension aus der Vorrichtung herausgespült werden und einer weiteren Fraktionierung zugeführt werden können. Zudem kann durch die Spülöffnung die Partikelkonzentration eingestellt werden, sodass optimale Bedingungen in allen auch hintereinander angeordneten Fraktioniereinrichtungen garantiert werden können.

Eine derartige Fraktionierungseinrichtung kann in der Praxis hierbei sowohl stationär als auch instationär betrieben werden, was bedeutet, dass eine Einlauf-Durchflussrate sowie eine Einlauf-Faserkonzentration über die Zeit variabel sein können, d.h. die Geschwindigkeit des Durchflusses kann sich verändern ebenso wie die Faserkonzentration in der längliche Partikel enthaltenden Suspension.

Insbesondere um einen Eintrittsstrom in die Fraktionierungseinrichtung zu richten und insbesondere eine möglichst große Anzahl von Fraktionierungseinrichtungen parallel schalten zu können, ist vor jeder Fraktionierungseinrichtung wenigstens ein Verteiler angeordnet, der, wie dies einer Weiterbildung der Erfindung entspricht, als ein im Wesentlichen wenigstens zweizinkiger gabelförmiger Stromverteiler ausgebildet ist. Mit einem derartigen Stromverteiler gelingt es, den Zufuhrstrom in zwei Fraktionierungseinrichtungen gleichmäßig aufzuteilen, ohne dass eine unerwünschte Ansammlung von länglichen Partikeln in dem Verteiler, insbesondere an dem Gabelungspunkt des Verteilers ausgebildet wird.

Um ein reibungsfreies Funktionieren der erfindungsgemäßen Vorrichtung sowie des entsprechenden Verfahrens zu gewährleisten, ist es erforderlich, dass im ringförmigen Kanal eine sogenannte "Strangflocke" ausgebildet wird. Gemäß einer Publikation von Duffy, G. G. & Abdullah, L. Fibre suspension flow in small diameter pipes. Appita J. 56, 290-295 (2003), entsteht eine Strangflocke nur in einem ringförmigen Kanal, dessen Verhältnis aus Kanaldurchmesser und mittlerer Faserlänge kleiner als 5 ist; zudem ist die Ausbildung der Strangflocke abhängig von der Einlassgeometrie in den ringförmigen Kanal, der Beschleunigung am Eingang in den ringförmigen Kanal und der Fasercharakteristik. Dabei kann es notwendig sein, den Faserstoff vor Eintritt in den ringförmigen Kanal zu dispergieren; eine Dispergierung der Fasern kann beispielsweise durch Einbringung der längliche Partikel enthaltenden Suspension in der Sortierstufe erfolgen. Eine nicht bzw. schlecht ausgebildete Strangflocke und somit ein schlecht ausgebildetes Netzwerk kann insbesondere dazu führen, dass die miteinander fest verbundenen Faserflocken abgetrennt werden und als Ganzes in die ringförmige Öffnung gezogen werden. Wenn ein derartiges in die Öffnung Ziehen von fest verbundenen Faserflocken eintritt, kann eine selektive Fraktionierung der lange Fasern enthaltenden Suspension nicht gewährleistet werden ebenso wie die bei einer nicht wünschenswert zusammengesetzten Suspension ein verstopfungsfreier Betrieb der Vorrichtung nicht gewährleistet werden kann.

Wenn, wie dies einer Weiterbildung der vorliegenden Erfindung entspricht, die erfindungsgemäße Vorrichtung dahingehend weitergebildet ist, dass ein einem Zulaufrohr des Stromverteilers im Wesentlichen gegenüberliegender und zwischen Auslaufrohren des Stromverteilers angeordneter Bodenbereich des Verteilers abgerundet ausgebildet ist, wird eine Anlagerung von länglichen Partikeln aufgrund der Geometrie des Verteilers, insbesondere im Gabelungsbereich mit Sicherheit hintangehalten, so dass Verluste bzw. ein unerwünschtes Verlegen der Vorrichtung ebenfalls vermieden werden. Weiterhin gelingt es mit einer derartigen Ausbildung eines Verteilers in der Suspension enthaltene Teilchenagglomerate aufzubrechen und somit eine gleichmäßige Verteilung der in der Suspension enthaltenen Partikel in beide Auslaufrohre des Verteilers gleichmäßig zu verteilen. Schließlich gelingt es durch Vorsehen einer Verengung im Bereich der Anlenkung der Auslaufrohre an dem Zulaufrohr eine Beschleunigung der Suspension in diesem Bereich und somit eine Dehnströmung zu erreichen, mit welcher ein neuerliches Agglomerieren der in der Suspension enthaltenen länglichen Partikel mit Sicherheit hintangehalten werden kann. Das Aufbrechen der Teilchenagglomerate erfolgt hierbei im Wesentlichen durch ein Einbringen von Verwirbelungen, welche Verwirbelungen mit Hilfe eines Diffusors oder auch bewegten Einbauten oder verschiedenen anderen hier nicht näher zu erläuternden Geometrien ausgebildet werden können.

Für eine industrielle Ausführung einer derartigen Vorrichtung kann, wie dies einer Weiterbildung der Erfindung entspricht, eine Kaskade von Stromverteilern hintereinander angeordnet sein. Bei einer derartigen Ausbildung ist es selbstverständlich möglich, dass der Querschnitt jedes einzelnen Verteilers sich von dem Querschnitt des vorhergehenden Verteilers dahingehend unterscheidet, dass der Querschnitt des Zulaufrohrs des ersten Verteilers größer bzw. mit größerem Durchmesser ausgebildet ist als jener des jeweils nachfolgenden Verteilers.

Durch eine derartige Kaskade von Stromverteilern ist es möglich, mehrere 100 bzw. 1.000de Auslauföffnungen auszubilden, welche jeweils mit einer Fraktionierungseinrichtung verbunden sind. Selbstverständlich ist es möglich, die erfindungsgemäß vorgesehene Kaskade von Stromverteilern mit beliebigen, aus dem Stand der Technik bekannten Verteilern zu kombinieren. Ein Beispiel eines derartigen bekannten Verteilers ist ein Zentralverteiler oder auch ein Querstromverteiler, von welchen beispielsweise der Zentralverteiler insbesondere aufgrund seiner sehr guten Dämpfungswirkung und der Querstromverteiler insbesondere aufgrund seiner vorteilhaften Geometrie gemäß der Erfindung als Vorverteiler eingesetzt werden kann.

Um eine möglichst effiziente Abtrennung des im Inneren des Durchflussbereichs ausgebildeten, ringförmigen Flüssigkeitsstroms zu erreichen, ist die Erfindung dahingehend weitergebildet, dass ein Verhältnis von einem Innendurchmesser des Durchflussbereichs zu einer charakteristischen Länge der länglichen Partikel zwischen 1 und 5, vorzugsweise zwischen 2 und 3 insbesondere mit einem Innendurchmesser des Durchflussbereichs zwischen 3 mm und 12 mm gewählt ist. Durch Wahl des Verhältnisses zwischen Innendurchmesser des Durchflussbereichs zur mittleren Faserläng der länglichen Partikel, wird sichergestellt, dass eine charakteristische Druckverlustkennlinie erreicht wird, die im Wesentlichen kongruent zu jener von Wasser ist.

Unter charakteristischer Länge der länglichen Partikel wird die längen-gewichtete mittlere Länge, ohne Berücksichtigung der möglicherweise in der Suspension enthaltenen Feinstofffraktion, verstanden, welche typischerweise durch eine Partikellänge von weniger als 200 µm bestimmt ist.

So hat beispielsweise die Sammelkammer, wie dies einer Weiterbildung der Erfindung entspricht, ein Vielfaches des Volumens des ringförmigen Kanals. Insbesondere ist die Vorrichtung hierbei so ausgebildet, dass die Sammelkammer beispielsweise als ringförmige Sammelkammer an dem ringförmigen Kanal angelenkt ist. Vorzugsweise weist die Sammelkammer eine in Bezug auf einen Gesamtquerschnitt des Durchflussbereichs vergrößerten Querschnittsbereich auf. Es erübrigt sich festzuhalten, dass gemäß der vorliegenden Erfindung auch eine Mehrzahl von parallelen Fraktionierungsgeometrien in einer Stufe direkt mit einer einzigen entsprechend großvolumig ausgebildeten Sammelkammer verbunden werden kann.

Wie dies einer Weiterbildung der Erfindung entspricht, ist der Fraktionierungsschlitz als nicht unterbrochener Ringspalt ausgebildet, um wiederum ein Hängenbleiben von länglichen Partikeln an in das Innere der Fraktioniervorrichtung vorragenden Teilen mit Sicherheit hintanzuhalten. Vorzugsweise ist der Fraktionierungsschlitz hierbei so dimensioniert, dass seine Öffnung zwischen dem 0,05-fachen und dem 1,5-fachen der mittleren Partikellänge der durch den ringförmigen Kanal strömenden Partikel beträgt. Bei einer derartigen Dimensionierung des Fraktionierungsschlitzes kann sichergestellt werden dass der volle Umfang des Durchflussbereichs zu Fraktionierung genutzt werden kann und dieser nicht in nachteiliger Weise verengt wird. Insbesondere haben sich kleine Schlitzweiten, die dem 0,05-fachen der mittleren Partikellänge der durch den ringförmigen Kanal strömenden Partikel entsprechen oder größer in Bezug auf das Trennungsverhalten als besonders bevorzugt erwiesen, da es damit gelingt, längliche Partikel, beispielsweise Fasern aus Weichholzzellstoff mit beispielsweise einer mittleren Partikellänge von 2 bis 3 mm, insbesondere 2,2 mm ohne irgendeine Verstopfung bzw. ein Verlegen des ringförmigen Kanals aus der Suspension abzutrennen.

Um insbesondere den Energieaufwand für die Fraktionierung niedrig zu halten, ist die Vorrichtung so ausgebildet ist, dass ein Verhältnis des Innendurchmessers des Durchflussbereichs zu einer charakteristischen Länge der länglichen Partikel zwischen 1 und 5, vorzugsweise 3 beträgt. Dies entspricht bei einer herkömmlichen Zellstoffsuspension einem Innendurchmesser eines Durchflussbereichs der im Wesentlichen rohrförmigen Fraktionierungsreinrichtung zwischen 3 mm und 12 mm, vorzugsweise zwischen 4 mm und 10 mm und insbesondere zwischen 6 mm und 8 mm. Ein derartiger Innendurchmesser wird in Übereinstimmung mit dem Flüssigkeitsstrom gewählt, wobei sich ein Druckabfall der längliche Partikel enthaltenden Suspension mit einem Druckabfall von Wasser unter gleichen Prozessbindungen übereinstimmend einstellt.

Mit einer derartigen Geometrie der Vorrichtung ist es nun überraschenderweise gelungen, ein Verlegen eines im Wesentlichen konischen Verbindungsstücks zu vermeiden.

Eine weitere Verringerung der Tendenz, das im Wesentlichen konische Verbindungsstück durch hängengebliebene längliche Partikel zu verlegen, könnte dadurch erzielt werden, dass die Vorrichtung dahingehend weitergebildet ist, dass das im Wesentlichen konische Verbindungsstück einen einen Radius aufweisenden Kegelmantel aufweist. Indem das im Wesentlichen konische Verbindungsstück eine Krümmung bzw. einen Radius aufweist, insbesondere eine Krümmung des Kegelmantels nach innen, wird eine Ausbildung geschaffen, welche keinerlei scharfe Ecken oder Kanten aufweist, so dass ein Verlegen und insbesondere ein Hängenbleiben von länglichen Partikeln, beispielsweise Zellulosefasern, im Inneren der Vorrichtung nahezu unmöglich wird und somit ein stabiler und energiesparender Betrieb der Vorrichtung erreicht werden kann.

Ein sicheres Abgleiten von mitgerissenen länglichen Partikeln von den Wänden der Vorrichtung wird gemäß einer Weiterbildung der Erfindung dadurch erreicht, dass die Verbindungen des im Wesentlichen konischen Verbindungsstücks mit den benachbarten Elementen der Fraktionierungseinrichtung, insbesondere dem Durchflussbereich, dem ringförmigen Kanal und dem Zwischenstück abgerundet ausgebildet sind. Durch die abgerundete Ausbildung von sämtlichen Verbindungsteilen bzw. auch des spitzen Winkels der Anlenkung des ringförmigen Kanals an das konische Verbindungsstück wird ein Gleiten der länglichen Partikel an den einzelnen Teilen der Vorrichtung gewährleistet und ein Verlegen der Vorrichtung durch hängengebliebene Partikel nahezu unmöglich gemacht. Selbstverständlich wird aufgrund der gewählten geometrischen Ausgestaltung der Vorrichtung auch eine Ablagerung von anderen gegebenenfalls in der längliche Partikel enthaltenden Suspension enthaltenen Teilchen mit Sicherheit hintangehalten.

Überraschenderweise konnte gezeigt werden, dass durch die Wahl der Prozessbedingungen, wie die hohe im Durchflussbereich vorliegende Reynoldszahl, d.h. der hohen im Durchflussbereich vorliegenden Strömungsgeschwindigkeit und insbesondere der Geometrie der Vorrichtung, wie die Anordnung des nach rückwärts gerichteten ringförmigen Kanals und der Geometrie des Fraktionierungsschlitzes ein Verlegen des konischen Verbindungsstücks aufgrund der Ausbildung eines sehr hohen Geschwindigkeitsgradienten an der Wand des Durchflussbereichs, durch welchen die länglichen Partikel sicher in Strömungsrichtung mitgerissen werden, mit Sicherheit hintangehalten werden kann.

Mit einer derartigen Fraktionierungseinrichtung gelingt es nun überraschenderweise, eine präzise Fraktionierung eines längliche Partikel enthaltenden Flüssigkeitsstroms zu erreichen, mit welcher auch Suspensionen, die eine höhere Konzentration an länglichen Partikeln aufweisen, sicher getrennt werden können.

Darüber hinaus wird durch eine höhere Reynoldszahl eine höhere Flussgeschwindigkeit bewirkt, was es ermöglicht, den Durchsatz der eingebrachten länglichen Partikel enthaltenden Suspension zu erhöhen, wodurch es gelingt, eine Vorrichtung und ein Verfahren zur Verfügung zu stellen, die bei kompakten Abmessungen extrem energieeffizient arbeiten.

Die Erfindung zielt weiterhin darauf ab, ein Verfahren zur Verfügung zu stellen, mit welchem es gelingt, Suspensionen derart zu verarbeiten, dass auch aus Strömen mit einer Reynoldszahl von größer 10.000 die enthaltenen länglichen Partikel abgetrennt werden können. Die im vorliegenden Zusammenhang angeführten Reynoldszahlen beziehen sich auf die Viskosität von Wasser bei 25 °C ± 2 °C.

Ein Verfahren zum Fraktionieren einer längliche Partikel enthaltenden Suspension ist in Anspruch 11 definiert. Hierbei wird die im Wesentlichen rohrförmigen Fraktionierungseinrichtung mit einer Reynolds-Zahl von über 10.000 betrieben, wobei ein Verhältnis von einem Innendurchmesser des Durchflussbereichs zu einer charakteristischen Länge der länglichen Partikel zwischen 1 und 5, vorzugsweise zwischen 2 und 3 gewählt wird, und dass ein mit länglichen Partikeln angereicherter Strom der Suspension durch eine Austrittsöffnung entweder ausgetragen wird oder gegebenenfalls in wenigstens eine weitere Fraktionierungseinrichtung, gegebenenfalls unter Zwischenschaltung eines mit einer Spülöffnung versehen Zwischenstücks, eingebracht wird.

Mit einer derartigen Verfahrensführung gelingt es, die Blockierungstendenz im Inneren der Vorrichtung so weit wie möglich abzusenken, dass nur im Inneren eines Durchflussbereichs eine hohe Konzentration der länglichen Partikel erreicht wird, was eine Tendenz zum Blockieren der Vorrichtung weiter herabsetzt. Gleichzeitig wird ein Ringstrom im Inneren des Durchflussbereichs generiert. Hierbei gelingt es selbst bei den hohen Reynoldszahlen von über 10.000, dass ein dünner wandnaher Flüssigkeitsfilm bzw. ein ausgedünnter Randbereich erhalten bleibt, so dass eine sichere Abtrennung von feinem Material aus der Suspension ohne gleichzeitig eine übermäßige Abtrennung von länglichen Partikeln aus dem Durchflussbereich zu generieren, gewährleistet werden kann. Durch diese Verfahrensführung wird feines Material aus dem Netzwerk von langen Partikeln, das sich im Inneren des ringförmigen Kanals befindet, heraus gezogen, wodurch die angestrebte Fraktionierung noch weiter verbessert werden kann. Wenn überdies das im Wesentlichen konische Verbindungsstück nur eine geringe Reduktionsrate, d.h. einen geringen Konus aufweist, wird die Tendenz zum Verlegen desselben weiter herabgesetzt. Durch die Ausbildung des dünnen wandnahen Flüssigkeitsfilms wird weiterhin gewährleistet, dass die Wandreibung im ringförmigen Kanal gering gehalten wird und somit ein Blockieren des Kanals im Wesentlichen hintangehalten wird.

Es bildet sich somit entlang der Wand des ringförmigen Kanals ein Flüssigkeitsfilm aus, der nahezu keine längliche Partikel enthält und durch das Ausbilden dieses wandnahen Flüssigkeitsfilms wird die Wandreibung im Kanal gering gehalten und somit einem Blockieren des Kanals entgegengehalten.

Hierbei ist eine Verfahrensführung, bei welcher Strömungsverhältnisse in der Durchflusseinrichtung ausgebildet werden, mit welcher innerhalb des Betriebs Reynoldszahlen von über 10.000 aufrechterhalten werden können, extrem überraschend, da der Stand der Technik mit ähnlich konzipierten Vorrichtungen lediglich Reynoldszahlen im Bereich von maximal 4.000 handhaben konnte. Bei höheren Reynolds-Zahlen wurde im Stand der Technik der ringförmige Strom derart zerstört, dass eine Abtrennung von Flüssigkeit mit darin enthaltenem feinem Material nicht mehr möglich war. Lediglich durch die Modifikation der Vorrichtung, in welcher lediglich abgerundete Verbindungen vorliegenden und durch gezielte Wahl des Durchmesser zur mittleren Partikellänge gelingt es überraschenderweise, auch Suspensionen mit höheren Feststoffgehalten zu verarbeiten und somit im Inneren der Vorrichtung Strömungen mit Reynolds-Zahlen von über 10.000 sicher und zuverlässig zu verarbeiten.

Wenn im Inneren der Vorrichtung die Reynoldszahl der Suspension in der Fraktionierungseinrichtung zwischen größer 10.000 und 100.000, vorzugswese größer 15.000 gewählt wird, wie dies einer Weiterbildung der Erfindung entspricht, gelingt es nicht nur, Suspensionen mit einer höheren Partikelkonzentration in dem erfindungsgemäßen Verfahren zu fraktionieren sondern insbesondere den Durchsatz durch die Vorrichtung so weit zu erhöhen, dass die Vorrichtung und das Verfahren im industriellen Maßstab eingesetzt werden können.

Gemäß einer Weiterbildung des erfindungsgemäßen Verfahrens ist dieses hierbei so gewählt, dass die längliche Partikel enthaltende Suspension mit einer Crowding-Nummer der länglichen Partikel in der Flüssigkeit zwischen 60 und 360, insbesondere etwa 200 in den Durchflussbereich eingebracht wird. Mit einer derartigen Verfahrensführung, in welcher der Durchmesser, insbesondere wird unter Durchmesser hier der Innendurchmesser verstanden, des Durchflussbereichs, wie oben beschrieben, gewählt wird, gelingt es, den Bereich der offenen Oberfläche gegenüber herkömmlichen Vorrichtungen drastisch zu reduzieren, insbesondere beispielsweise von um einen Faktor von etwa 300. Gleichzeitig kann mit einer derartigen Verfahrensführung im industriellen Maßstab eine bedeutend geringere Anzahl von Fraktionierungseinrichtungen eingesetzt werden als dies im Stand der Technik beschrieben wurde. Dies gelingt insbesondere durch die Wahl eines geeigneten Rohrdurchmessers in Relation zur Faserlänge sowie einer Erhöhung der Konzentration der mit dem Verfahren und der Vorrichtung gemäß der Erfindung getrennten Suspension sogar auf Crowding-Nummern von mehr als 200 und durch Erhöhung der Reynolds-Zahl in der in der Vorrichtung aufrecht erhaltenen Strömung auf Werte von über 10.000, wenn nicht sogar auf über 100.000. Die Reynolds-Zahl wird mit der Formel Re = vL/u berechnet, wobei v die Strömungsgeschwindigkeit, L die charakteristische Länge des Systems, d.h. des Durchflussbereichs der rohrförmigen Fraktionierungseinrichtung ist, und u die kinematische Viskosität der strömenden Flüssigkeit bedeutet. Mit einer derartigen Verfahrensführung gelingt es, das Strömungsregime unabhängig von der Reynoldszahl stabil zu halten.

Unter Crowding-Nummer wird hierbei die von R.J. Kerekes und C.U. Schell, Characterisation of Fiber Flocculation by a Crowding Faktor. J. Pulp Paper Sc.18, 1 (1992), 32-38 verstanden, welche Crowding-Nummer einen Faktor darstellt, welcher die mittlere Anzahl an Fasern, die sich in einem kugelförmigen Kontrollvolumen aufhalten, dessen Kugeldurchmesser der mittleren Faserlänge in der Suspension entspricht, definiert.

Weiterhin gelingt es mit einer derartigen Verfahrensführung, eine im Wesentlichen laminare Strömung der länglichen Partikel enthaltenden Suspension im Inneren des Systems aufrecht zu erhalten, wodurch die Tendenz eines Verlegens der Vorrichtung mit einer Ansammlung von länglichen Partikeln weiter herabgesetzt wird und insbesondere der Energiebedarf für das Durchleiten weiter verringert werden kann.

Gemäß einer Weiterbildung der Erfindung wird das Verfahren so ausgebildet, dass die Suspension durch eine Mehrzahl, insbesondere eine Kaskade von Verteilern in eine einer Zahl der Austragsöffnungen der Verteiler entsprechende Mehrzahl von Fraktionierungseinrichtungen eingebracht wird. Mit einer derartigen Verfahrensführung gelingt die großtechnische Trennung von Suspensionen, die längliche Partikel enthalten, rasch und unkompliziert und insbesondere unter geringstmöglichem Energieaufwand.

Die Erfindung wird nachfolgend anhand von in der Zeichnung dargestellten Ausführungsbeispielen näher erläutert. In diesen zeigen
Fig. 1 einen Schnitt durch eine schematische Darstellung einer im Wesentlichen rohrförmigen Fraktionierungseinrichtung gemäß der Erfindung,
Fig. 2 einen Schnitt durch ein Mehrkanalmodul mit Verteilern um vier im Wesentlichen rohrförmigen Fraktionierungseinrichtungen gemäß der Erfindung.

In Fig. 1 ist ein Schnitt durch eine im Wesentlichen rohrförmige Fraktionierungseinrichtung 1 von längliche Partikel enthaltenen Suspensionen dargestellt, in welcher eine Suspension bei 2 mit der Strömungsrichtung entsprechend dem Pfeil 3 in einen Durchflussbereich 4 eingetragen wird. Ein Durchmesser bzw. Innendurchmesser des Durchflussbereichs 4 der im Wesentlichen rohrförmigen Fraktionierungseinrichtung 1 weist vorzugsweise ein Verhältnis des Innendurchmessers des Durchflussbereichs zu mittlerer Partikellänge zwischen 1 und 5, vorzugsweise 3 auf. Ein derartiges Verhältnis entspricht bei einer herkömmlichen Zellstoffsuspension einem Innendurchmesser des Durchflussbereichs 4 zwischen 3 mm und 12 mm, vorzugsweise zwischen 4 mm und 10 mm und insbesondere zwischen 6 mm und 8 mm. Am Austrittsende des Durchflussbereichs 4 ist ein im Wesentlichen konisches Verbindungsstück 5 angelenkt, von welchem konischen Verbindungsstück 5 ein ringförmiger Kanal 6 abzweigt. Der ringförmige Kanal 6 schließt hierbei einen spitzen Winkel mit dem Durchflussbereich 4 ein, wobei das konische Verbindungsstück 5 so ausgebildet ist, dass die Innenwände desselben geringfügig gekrümmt ausgebildet sind, um ein Hängenbleiben von in der Suspension enthaltenen länglichen Partikeln jedenfalls hintanzuhalten.

An der Mündung des ringförmigen Kanals 6 wird ein Fraktionierungsschlitz 7 ausgebildet, dessen Schlitzweite so gewählt ist, dass sie durch die in der Suspension enthaltenen länglichen Partikel im Wesentlichen nicht verlegt wird, jedoch so gering ist, um ein übermäßiges Mitreißen von länglichen Partikeln mit Sicherheit hintanzuhalten. Vorzugsweise ist eine Schlitzweite zwischen dem 0,05-fachen und größer der mittleren Partikellänge der durch den ringförmigen Kanal strömenden Partikel gewählt, wobei Schlitzweiten von etwa dem 0,25-fachen der mittleren Partikellänge bevorzugt sind. Eine Austragsöffnung 8 des Durchflussbereichs 4 mündet in einer Sammelkammer 9, welche Sammelkammer 9 beispielsweise als Trog ausgebildet sein kann. Anstelle einer Sammelkammer 9 kann die Vorrichtung jedoch auch so ausgebildet sein, dass die Sammelkammer 9 als Zwischenstück ausgebildet ist, an welchem Zwischenstück ein weiterer Durchflussbereich 4 angelenkt ist. Um in diesem Durchflussbereich der im Wesentlichen rohrförmigen Fraktionierungseinrichtung 1 ein Hängenbleiben von im Wesentlichen länglichen Partikeln mit Sicherheit hintanzuhalten oder die Suspension auf die für sie optimale Konzentration zur Fraktionierung zu verdünnen, kann, wie dies in Fig. 1 dargestellt ist, eine Spülöffnung bzw. ein Spülventil 10 vorgesehen sein.

Der ringförmige Kanal 6, mit welchem der in dem Durchflussbereich 4 ausgebildete Ringstrom aus im Wesentlichen keine der vorab definierten Langfaserfraktion zugehörigen Partikeln enthaltenden Flüssigkeit abgeleitet wird, mündet seinerseits in einer Sammelkammer 11, welche Sammelkammer 11 einen Querschnitt aufweist, der einen in Bezug auf einen Gesamtquerschnitt des Durchflussbereichs 4 vergrößert ist, wodurch ein laminares bzw. spannungsfreies Einströmen der abgezogenen Flüssigkeit in die Sammelkammer 11 gewährleistet wird und über den gesamten Umfang des ringförmigen Kanals 6 ein gleichmäßiges Abziehen der Flüssigkeit sichergestellt werden kann.

Die Sammelkammer 11 weist ein Volumen auf, welches jenes des ringförmigen Kanals 6 um ein Vielfaches übersteigt.

Bei Durchführung des erfindungsgemäßen Verfahrens wird nun eine Suspension bei 2 in den Durchflussbereich 4 eingetragen. In dessen Inneren bildet sich nun ein Ringstrom aus, dessen an der Rohrwandung des Durchflussbereichs 4 fließende Flüssigkeit nahezu keine Fasern bzw. länglichen Partikel enthält oder höchstens Feinstoffe mit extrem kleiner Länge und in dessen Zentrum im Wesentlichen ein mit Partikeln angereicherter Strom ausgebildet wird, wobei die Konzentration der Partikel im Inneren bzw. Im Mittelbereich des Durchflussbereichs 4 bedeutend höher ist als im Bereich seiner Rohrwandung. Hierbei bildet sich entlang der Wand des ringförmigen Kanals ein Flüssigkeitsfilm aus, der nahezu keine längliche Partikel enthält und durch dieses Ausbilden dieses wandnahen Flüssigkeitsfilms wird die Wandreibung im Kanal gering gehalten und somit ein Blockieren des Kanals vermieden. Dieser gering konzentrierte Suspensionsstrom wird an dem Austragsende aus dem Durchflussbereich 4 in das konische Verbindungsstück 5 eingetragen, in welchem aufgrund der unterschiedlichen Durchmesser der einzelnen Kanäle und den in der Vorrichtungen herrschenden Druck- bzw. Sogverhältnissen der ringförmige Flüssigkeitsstrom nahezu quantitativ und ohne Rückvermischung in den ringförmigen Kanal 6 abgezogen bzw. austragen wird und in der Folge in die Sammelkammer 11 eingebracht wird. Gleichzeitig wird der Strom, welcher eine erhöhte Konzentration an längeren Teilchen aufweist, bei der Austrittsöffnung 8 entweder in einen Sammler 17 eingebracht oder aber einer weiteren Fraktionierungseinrichtung zugeführt.

Um nunmehr diese kleinbauende Vorrichtung für industrielle Anwendungen geeignet zu machen, ist gemäß der vorliegenden Erfindung jede Fraktionierungseinrichtung 1 mit einem im Wesentlichen wenigstens zweizinkigen gabelförmigen Verteiler 12, insbesondere Stromverteiler 12 verbunden, wie dies in Fig. 2 gezeigt ist. In einem derartigen Stromverteiler 12 ist ein einem Zulaufrohr 13 gegenüberliegender, zwischen den Auslaufrohren 14 angeordneter Bodenbereich 15 des Verteilers 12 abgerundet ausgebildet. Durch eine derartige abgerundete Ausbildung des Bodenbereichs 15 des Verteilers 12 wird auch im Verteiler 12 sichergestellt, dass dieser sich nicht durch hängengebliebene längliche Partikel bzw. Partikelklumpen verlegt und insbesondere ein gleichmäßiger Zustrom und eine gleichmäßige Verteilung der Suspension in beide Auslaufrohre 14 gewährleistet wird. Wie dies weiterhin in Fig. 2 ersichtlich ist, ist für einen Einsatz im Industriemaßstab eine Kaskade von Verteilern 12 hintereinander angeordnet, um eine Vervielfältigung der Anzahl der Fraktionierungseinrichtungen 1, welche durch ein und denselben Zulauf gespeist werden, zu erreichen. Der Zulauf ist in Fig. 2 schematisch mit 16 dargestellt.

Bei der Darstellung von Fig. 2 sind Fraktionierungseinrichtungen 1 im Wesentlichen wie in Fig. 1 abgebildet, ausgebildet, wobei ein weiteres Eingehen auf diese Fraktionierungseinrichtungen 1 hier nicht erforderlich erscheint. Bei der Darstellung in Fig. 2 sind die vier Fraktionierungseinrichtungen 1 mit einem gemeinsamen Sammelbecken 17 verbunden, in welches die mit länglichen Partikeln angereicherte Suspension ausgetragen wird. Wenn eine weitere Vergleichmäßigung der Teilchengröße der in der Suspension enthaltenen Teilchen gewünscht wird, kann eine weitere Reihe von im Wesentlichen rohrförmigen Fraktionierungseinrichtungen an der ersten Reihe von Fraktionierungseinrichtungen 1 angelenkt sein und so weitere Chargen an kleinen Teilchen bzw. Feinstoffen aus der Suspension ausgetragen werden.

In dem industriellen Einsatz kann eine derartige Vorrichtung mehr als 1.000 einzelne Fraktionierungseinrichtungen 1 aufweisen bzw. beliebig vergrößert werden.

Die mit der Verfahrensführung erreichte Fraktionierung ist hierbei nicht ausschließlich auf den Bereich geringerer Konzentration beschränkt, sondern kann auch in den Bereich höherer Konzentration hereinragen, wobei unabhängig von der Konzentration eine Fraktionierung jedenfalls stattfindet.

Mit einer derartigen Vorrichtung und einem derartigen Verfahren ist insbesondere die Abtrennung von einer in Bezug auf die Partikelgröße homogenen Charge von beispielsweise Zellulosefasern aus einer Zellulosefasern unterschiedlicher Länge enthaltenden Suspension, beispielsweise aus Altpapier industriell ohne Einsatz von übermäßig viel Energie, wie beispielsweise bei Drucksortierern nahezu ohne Materialverlust möglich.

## Patentansprüche

1. Vorrichtung (1) zum Fraktionieren einer längliche Partikel enthaltenden Suspension umfassend eine Mehrzahl von im Wesentlichen rohrförmigen Fraktionierungseinrichtungen (1) sowie wenigstens einen mit einer Einlauföffnung (2) jeder Fraktionierungseinrichtung (1) verbindbaren Verteiler (12), wobei jede der im Wesentlichen rohrförmigen Fraktionierungseinrichtungen (1) einen rohrförmigen wenigstens über einen Teil seiner Länge von einem ringförmigen Kanal (6) umgebenen Durchflussbereich (4) aufweist, wobei ein von einer Einlauföffnung abgewandtes Ende des Durchflussbereichs (4) ein im Wesentlichen konisches Verbindungsstück (5) aufweist, welches konische Verbindungsstück (5) eine gegenüber seinem Einlassende verjüngte, gegebenenfalls in ein Rohr mit vergrößertem Querschnitt mündende Austrittsöffnung (8) besitzt sowie einen am Verbindungsstück (5) angelenkten in dem ringförmigen Kanal (6) mündenden Austritt, welcher in Strömungsrichtung einen in einem im Wesentlichen spitzen Winkel zwischen dem Durchflussbereich (4) und ringförmigen Kanal (6) mündenden Fraktionierungsschlitz (7) aufweist, wobei der ringförmige Kanal (6) in einer Sammelkammer (9) mündet, wobei gegebenenfalls an einer Austrittsöffnung von jedem Verteiler (12) eine Fraktionierungseinrichtung (1) oder ein weiterer Verteiler (12) angelenkt ist und wobei gegebenenfalls an der Austrittsöffnung von jeder Fraktionierungseinrichtung (1) wenigstens eine weitere Fraktionierungseinrichtung (1) gegebenenfalls unter Zwischenschaltung eines mit einer Spülöffnung (10) versehenen Zwischenstücks angeschlossen ist.

2. Vorrichtung (1) nach Anspruch 1, wobei der Verteiler (12) als ein im Wesentlichen wenigstens zweizinkiger gabelförmiger Stromverteiler (12) ausgebildet ist.

3. Vorrichtung (1) nach Anspruch 1 oder 2, wobei ein einem Zulaufrohr (13) des Stromverteilers (12) im Wesentlichen gegenüberliegender und zwischen Auslaufrohren (14) des Stromverteilers (12) angeordneter Bodenbereich (15) des Verteilers abgerundet ausgebildet ist.

4. Vorrichtung nach Anspruch 3, wobei eine Verengung im Bereich einer Anlenkung der Auslaufrohre (14) an dem Zulaufrohr (13) ausgebildet ist.

5. Vorrichtung (1) nach einem der Ansprüche 1 bis 4, wobei eine Kaskade von Stromverteilern (12) hintereinander angeordnet ist.

6. Vorrichtung (1) nach Anspruch 1, wobei ein Verhältnis von einem Innendurchmesser des Durchflussbereichs (4) zu einer charakteristischen Länge der länglichen Partikel zwischen 1 und 5, vorzugsweise zwischen 2 und 3 insbesondere mit einem Innendurchmesser des Durchflussbereichs zwischen 3 mm und 12 mm gewählt ist.

7. Vorrichtung (1) nach einem der Ansprüche 1 bis 6, wobei der Fraktionierungsschlitz (7) als nicht unterbrochener Ringspalt ausgebildet ist.

8. Vorrichtung (1) nach einem der Ansprüche 1 bis 7, wobei die Sammelkammer (9) an dem ringförmigen Kanal (6) angelenkt ist und wobei ein Volumen der Sammelkammer (9) ein Vielfaches eines Volumens des ringförmigen Kanals (6) beträgt.

9. Vorrichtung (1) nach einem der Ansprüche 1 bis 8, wobei das im Wesentlichen konische Verbindungsstück (5) einen einen Radius aufweisenden Kegelmantel aufweist.

10. Vorrichtung (1) nach Anspruch 9, wobei die Verbindungsbereiche des im Wesentlichen konischen Verbindungsstücks (5) mit den benachbarten Elementen der Fraktionierungseinrichtung (1), insbesondere dem Durchflussbereich (4), dem ringförmigen Kanal (6) und dem Zwischenstück abgerundet ausgebildet sind.

11. Verfahren zum Fraktionieren von längliche Partikel enthaltenden Suspensionen, bei welchem die Suspension mittels eines Verteilers (12) in eine im Wesentlichen rohrförmige Fraktionierungseinrichtung (1) eingebracht wird, wobei bei einem Durchströmen des Durchflussbereichs (4) der im Wesentlichen rohrförmigen Fraktionierungseinrichtung (1) ein Netzwerk der in der Suspension enthaltenen Partikel, die von einem im Wesentlichen ringförmig ausgebildeten Bereich der Suspension mit verringerter Partikelkonzentration umgeben sind, ausgebildet wird, wobei zumindest ein Teil der Suspension, vorzugsweise der Teil mit verringerter Partikelkonzentration wenigstens teilweise in einen ringförmigen Kanal (6) abgeleitet wird, wobei die im Wesentlichen rohrförmige Fraktionierungseinrichtung (1) mit einer Reynolds-Zahl von über 10.000 betrieben wird, wobei ein Verhältnis von einem Innendurchmesser des Durchflussbereichs (4) zu einer charakteristischen Länge der länglichen Partikel zwischen 1 und 5, vorzugsweise zwischen 2 und 3 gewählt wird, wobei ein mit länglichen Partikeln angereicherter Strom der Suspension durch eine Austrittsöffnung entweder ausgetragen wird oder gegebenenfalls in wenigstens eine weitere Fraktionierungseinrichtung (1) gegebenenfalls unter Zwischenschaltung eines mit einer Spülöffnung (10) versehenen Zwischenstücks eingebracht wird.

12. Verfahren nach Anspruch 11, wobei die längliche Partikel enthaltende Suspension mit einer Crowding-Nummer der länglichen Partikel in der Flüssigkeit zwischen 60 und 360, insbesondere etwa 200 eingebracht wird.

13. Verfahren nach Anspruch 11 oder 12, wobei eine Reynoldszahl der Suspension in der Fraktionierungseinrichtung (1) zwischen größer 10.000 und 100.000, vorzugsweise größer 15.000 gewählt wird.

14. Verfahren nach Anspruch 13, wobei im Inneren von jeder Fraktionierungseinrichtung (1) eine im Wesentlichen laminare Strömung ausgebildet wird.

15. Verfahren nach einem der Ansprüche 12 bis 14, wobei die Suspension durch eine Mehrzahl, insbesondere eine Kaskade von Verteilern in eine einer Zahl der Austragsöffnungen der Verteiler entsprechende Mehrzahl von Fraktionierungseinrichtungen (1) eingebracht wird.

## Claims

1. An apparatus (1) for fractionating a suspension containing elongated particles, comprising a plurality of substantially tubular fractionation devices (1) as well as at least one distributor (12) which can be connected to an inflow opening (2) of each fractionation device (1), wherein each of the substantially tubular fractionation devices (1) has a tubular through-flow region (4) which is surrounded, at least over a portion of its length, by an annular channel (6), wherein one end of the through-flow region (4) facing away from an inflow opening has a substantially conical connecting piece (5), which conical connecting piece (5) having an outlet opening (8) which is tapered with respect to its intake end and which optionally opens into a tube with an enlarged cross-section, as well as an outlet coupled to the connecting piece (5) opening into the annular channel (6), the outlet having, in the direction of flow, a fractionation gap (7) opening at a substantially acute angle between the through-flow region (4) and the annular channel (6), wherein the annular channel (6) opens into a collecting chamber (9), wherein optionally, a fractionation device (1) or a further distributor (12) is coupled to an outlet opening of each distributor (12) and wherein optionally, at least one further fractionation device (1) is connected to the outlet opening from each fractionation device (1), optionally with the interposition of an intermediate piece provided with a rinsing opening (10).

2. The apparatus (1) as claimed in claim 1, wherein the distributor (12) is substantially constructed as a fork-shaped flow distributor (12) with at least two prongs.

3. The apparatus (1) as claimed in claim 1 or claim 2, wherein a base region (15) of the distributor disposed substantially opposite to a supply tube (13) of the flow distributor (12) and between outflow tubes (14) of the flow distributor (12) is rounded in construction.

4. The apparatus as claimed in claim 3, wherein a constriction is formed in the region of a link of the outflow tube (14) with the supply tube (13).

5. The apparatus (1) as claimed in one of claims 1 to 4, wherein a cascade of flow distributors (12) disposed one behind the other is provided.

6. The apparatus (1) as claimed in claim 1, wherein a ratio of an internal diameter of the through-flow region (4) to a characteristic length of the elongated particle is selected so as to be between 1 and 5, preferably between 2 and 3, in particular with an internal diameter of the through-flow region of between 3 mm and 12 mm.

7. The apparatus (1) as claimed in one of claims 1 to 6, wherein the fractionation gap (7) is constructed as an uninterrupted annular gap.

8. The apparatus (1) as claimed in one of claims 1 to 7, wherein the collecting chamber (9) is coupled to the annular channel (6) and wherein a volume of the collecting chamber (9) is a multiple of a volume of the annular channel (6).

9. The apparatus (1) as claimed in one of claims 1 to 8, wherein the conical envelope of the substantially conical connecting piece (5) has a curvature.

10. The apparatus (1) as claimed in claim 9, wherein the connecting regions of the substantially conical connecting piece (5) with the adjacent elements of the fractionation device (1), in particular the through-flow region (4), the annular channel (6) and the intermediate piece, are rounded in construction.

11. A method for the fractionation of suspensions containing elongated particles, in which the suspension is introduced into a substantially tubular fractionation device (1) by means of a distributor (12), wherein, when a flow passes through the through-flow region (4) of the substantially tubular fractionation device (1), a network of the particles contained in the suspension which is surrounded by a substantially annular region of the suspension with a reduced particle concentration is formed, wherein at least a portion of the suspension, preferably the portion with a reduced particle concentration, is diverted at least in part into an annular channel (6), wherein the substantially tubular fractionation device (1) is operated with a Reynolds number of more than 10000, wherein a ratio of an internal diameter of the through-flow region (4) to a characteristic length of the elongated particles is selected so as to be between 1 and 5, preferably between 2 and 3, and wherein a flow of the suspension enriched with elongated particles through an outlet opening is either discharged or is optionally introduced into at least one further fractionation device (1), optionally with the interposition of an intermediate piece provided with a rinsing opening (10).

12. The method as claimed in claim 11, wherein the suspension containing the elongated particles is introduced into the liquid with a crowding factor for the elongated particles of between 60 and 360, in particular approximately 200.

13. The method as claimed in claim 11 or claim 12, wherein a Reynolds number for the suspension in the fractionation device (1) is selected so as to be between more than 10000 and 100000, preferably more than 15000.

14. The method as claimed in claim 13, wherein a substantially laminar flow is formed inside each fractionation device (1).

15. The method as claimed in one of claims 12 to 14, wherein the suspension is introduced by a plurality, in particular a cascade, of distributors, into a plurality of fractionation devices (1) which corresponds to a number of the discharge openings of the distributor.

## Revendications

1. Dispositif (1) pour le fractionnement d'une suspension contenant des particules allongées, comprenant une pluralité de systèmes de fractionnement (1) sensiblement tubulaires, ainsi qu'au moins un distributeur (12) pouvant être raccordé à une ouverture d'entrée (2) de chaque système de fractionnement (1), dans lequel chacun des systèmes de fractionnement (1) sensiblement tubulaires présente une zone d'écoulement (4) tubulaire entourée au moins sur une partie de sa longueur d'un canal annulaire (6), dans lequel une extrémité de la zone d'écoulement (4) opposée à une ouverture d'entrée présente une pièce de raccordement (5) sensiblement conique, laquelle pièce de raccordement (5) conique possède une ouverture de sortie (8) rétrécie par rapport à son extrémité d'entrée, débouchant, le cas échéant, dans un tuyau comprenant une section transversale agrandie, ainsi qu'une sortie débouchant dans le canal annulaire (6) articulée sur la pièce de raccordement (5), laquelle présente dans la direction d'écoulement une fente de fractionnement (7) débouchant selon un angle sensiblement pointu entre la zone d'écoulement (4) et canal annulaire (6), dans lequel le canal annulaire (6) débouche dans une chambre de collecte (9), dans lequel, le cas échéant, un système de fractionnement (1) ou un autre distributeur (12) est articulé sur une ouverture de sortie de chaque distributeur (12), et dans lequel, le cas échéant, au moins un autre système de fractionnement (1) est connecté à l'ouverture de sortie de chaque système de fractionnement (1), le cas échéant, en intercalant une pièce intermédiaire pourvue d'une ouverture de rinçage (10).

2. Dispositif (1) selon la revendication 1, dans lequel le distributeur (12) est réalisé comme un distributeur de flux (12) sensiblement en forme de fourche au moins deux dents.

3. Dispositif (1) selon la revendication 1 ou 2, dans lequel une zone de fond (15) du distributeur faisant sensiblement face à un tube d'amenée (13) du distributeur de flux (12) et disposée entre des tubes de sortie (14) du distributeur de flux (12) est réalisée de manière arrondie.

4. Dispositif selon la revendication 3, dans lequel un rétrécissement est réalisé dans la zone d'une articulation des tubes de sortie (14) sur le tube d'amenée (13).

5. Dispositif (1) selon l'une des revendications 1 à 4, dans lequel une cascade de distributeurs de flux (12) est disposée l'un après l'autre.

6. Dispositif (1) selon la revendication 1, dans lequel un rapport entre un diamètre intérieur de la zone d'écoulement (4) et une longueur caractéristique des particules allongées est choisi entre 1 et 5, de préférence entre 2 et 3, en particulier avec un diamètre intérieur de la zone d'écoulement entre 3 mm et 12 mm.

7. Dispositif (1) selon l'une des revendications 1 à 6, dans lequel l'entaille de fractionnement (7) est réalisée en tant que fente annulaire non interrompue.

8. Dispositif (1) selon l'une des revendications 1 à 7, dans lequel la chambre de collecte (9) est articulée sur le canal annulaire (6), et dans lequel un volume de la chambre de collecte (9) est un multiple d'un volume du canal annulaire (6).

9. Dispositif (1) selon l'une des revendications 1 à 8, dans lequel la pièce de raccordement (5) sensiblement conique présente une enveloppe conique présentant un rayon.

10. Dispositif (1) selon la revendication 9, dans lequel les zones de raccordement de la pièce de raccordement sensiblement conique (5) sont réalisées avec les éléments adjacents du système de fractionnement (1), en particulier la zone d'écoulement (4), le canal annulaire (6) et la pièce intermédiaire, de manière arrondie.

11. Procédé pour le fractionnement de suspensions contenant des particules allongées, où la suspension est introduite au moyen d'un distributeur (12) dans un système de fractionnement sensiblement tubulaire (1), dans lequel, lors d'un passage dans la zone d'écoulement (4) du système de fractionnement sensiblement tubulaire (1), un réseau des particules contenues dans la suspension, qui sont entourées d'une zone de suspension à concentration de particules réduite réalisée sensiblement en forme d'anneau, est réalisé, dans lequel au moins une partie de la suspension, de préférence la partie à concentration de particules réduite, est déviée au moins en partie dans un canal annulaire (6), dans lequel le système de fractionnement (1) sensiblement tubulaire fonctionne avec
un nombre de Reynolds supérieur à 10 000, dans lequel un rapport entre un diamètre intérieur de la zone d'écoulement (4) et une longueur caractéristique des particules allongées comprise est choisi entre 1 et 5, de préférence entre 2 et 3, et dans lequel un flux de la suspension enrichi en particules allongées est soit évacué par une ouverture de sortie, soit, le cas échéant, est introduit dans au moins un autre système de fractionnement (1) en intercalant éventuellement une pièce intermédiaire pourvue d'une ouverture de rinçage (10)

12. Procédé selon la revendication 11, dans lequel la suspension contenant des particules allongées est introduite dans le liquide avec un nombre d'encombrement des particules allongées entre 60 et 360, en particulier d'environ 200.

13. Procédé selon la revendication 11 ou 12, dans lequel un nombre de Reynolds de la suspension dans le système de fractionnement (1) est choisi entre plus de 10 000 et 100 000,
de préférence plus de 15 000.

14. Procédé selon la revendication 13, dans lequel un écoulement sensiblement laminaire est réalisé à l'intérieur de chaque système de fractionnement (1).

15. Procédé selon l'une des revendications 12 à 14, dans lequel la suspension est introduite par une multitude, en particulier une cascade de distributeurs, dans une multitude de systèmes de fractionnement (1) correspondant à un nombre des ouvertures d'évacuation des distributeurs.
